# EUROPÄISCHE PATENTSCHRIFT

(11) **EP 1 240 923 B1**
(45) Veröffentlichungstag und Bekanntmachung des Hinweises auf die Patenterteilung: **06.12.2006**
(21) Anmeldenummer: 02001529.3
(22) Anmeldetag: 23.01.2002
(51) Int. Cl.: A62C 4/02

(54) **Flammensperrbauteil**
Flame trap
Dispositif pare-flamme

(30) Priorität: 17.03.2001 DE 10112957
(43) Veröffentlichungstag der Anmeldung: 18.09.2002
(73) Patentinhaber: Leinemann GmbH & Co. KG, 38110 Braunschweig (DE)
(72) Erfinder: Leinemann, Christoph, Dipl.-Ing., 38108 Braunschweig (DE)
(74) Vertreter: Gerstein, Hans Joachim

(56) Entgegenhaltungen:
- FR-A- 1 373 802
- US-A- 1 693 958
- US-A- 5 203 296
- US-A- 5 415 233

## Beschreibung

Die Erfindung betrifft ein Flammensperrbauteil nach dem Oberbegriff von Anspruch 1.

Eine Flammsperrenanordnung kann mindestens zwei in Strömrichtung eines brennbaren Gases hintereinander angeordnete Flammensperrelemente umfassen, so dass bei Verwendung das brennbare Gas die Flammensperrelemente nacheinander durchströmt, die eine Vielzahl von Spalten zum Auslöschen einer auf die Oberfläche eines Flammensperrelementes auftreffende Flamme haben, wobei wenigstens eines der Abstandselemente zwischen den Flammensperrelementen angeordnet ist, um einen Zwischenraum zwischen aneinander angrenzenden Flammensperrelementen zu bewirken.

Zum Schutz gegen Explosionen, Detonationen und Dauerbrand werden flammendurchschlagsichernde Armaturen mit einer so genannten Flammsperre eingesetzt, die die Fortpflanzung der Flammen von Explosionen, Detonationen oder Dauerbrand und somit Flammendurchschläge verhindert. Es ist eine Vielzahl unterschiedlicher Konstruktionen von Flammensperren bekannt, die im Wesentlichen in die Kategorie der statisch trockenen, statischen nassen und dynamischen Flammensperren eingeordnet werden können.

Der Großteil der heutzutage eingesetzten flammendurchschlagsicheren Armaturen ist mit statisch-trockenen Flammensperren ausgerüstet. Hierbei handelt es sich um Elemente, bei denen die Erkenntnis ausgenutzt wird, dass Flammen in engen Spalten bei Einhaltung entsprechender Grenzabmessungen nicht mehr reaktionsfähig sind und somit zum Erlöschen gebracht werden. Das Auslöschen einer Flamme wird hierbei in der Regel durch einen innigen Kontakt der Flamme mit kühlenden Wänden, z.B. durch Führung der Flamme durch enge Spalte, erzielt.

Derartige Flammensperren können als engmaschige Siebe, Plattensicherungen, Sintermetalle, Kugelschüttungen und als sogenannte Bandsicherungen ausgeführt werden. Wesentlich ist, dass die zur Sicherung gewählten Spalte der Flammensperre reproduzierbar in sehr engen Toleranzbereichen gehalten werden können. Daher werden heutzutage in erster Linie Bandsicherungen eingesetzt, die durch Aufwickeln von jeweils einem glatten und einem gewellten Band gefertigt werden. Das gewellte Band ist mit geraden oder mit links- oder rechtsgerichteten schrägen Riffelungen versehen, die die Spaltweite definieren. Diese liegt im Bereich von 0,2 bis max. 1,5 mm je nach Explosionsgemisch.

Je nach Art der flammendurchschlagsicheren Armatur (Explosions-, Detonations- bzw. Dauerbrandsicherungen) werden zwei, drei oder mehr Bandsicherungsscheiben als Flammensperrelemente wahlweise in Kombination mit einem Umfassungskäfig zur Erhöhung der mechanischen Festigkeit zu einer kompletten Flammensperre zusammengefasst.

Eine Flammensperre ist z.B. in der EP 0 375 455 A2 offenbart. Es ist eine flammendurchschlagsichere Armatur mit einer Flammensperre bestehend aus vier ein Strömungsrichtung eines brennbaren Gases hintereinander angeordneten Flammensperrelementen gezeigt. Zwischen den einzelnen Flammensperrelementen sind schmale Zwischenräume vorgesehen, die eine Expansionszone für das Gas in den Spalten liefern und zu einer turbulenten Strömung des Gases führen. Die Zwischenräume werden durch Abstandselemente zwischen den Flammensperrelementen bewirkt.

In dem US-Patent 5,415,233 ist ein gattungsgemäßen Flammensperrbauteil sowie eine Flammensperranordnung mit mehreren in Strömungsrichtung eines brennbaren Gases hintereinander angeordneten Flammensperrelementen beschrieben. Zwischen den einzelnen Flammensperrelementen sind Abstandselemente lose eingelegt.

In der FR 1 373 802 A ist ein Flammensperrbauteil mit einem Flammensperrelement offenbart, dass eine Vielzahl von Spalten zum Auslöschen einer auf die Oberfläche des Flammensperrelementes auftreffenden Flamme hat. Eine Ringfassung verbindet eine seitliche Oberfläche des Flammensperrelementes fest mit einem Abstandselement, wenn die Flammensperrelemente in das Flammensperrbauteil eingebaut sind. Bei der Verwendung der Flammensperranordnung werden Teilströme des brennbaren Gases durch einzelne Flammensperrelemente geleitet und von dort in einen äußeren offenen Kanal geführt.

Dem US-Patent 5,203,296 A ist eine Flammensperranordnung mit einem spiralförmig gewendelten Blechband zu entnehmen, dass sich in Strömungsrichtung erstreckt. Zwischen den einzelnen Blechen sind Abstandselemente in Form von Noppen vorgesehen, die die Abschnitte des einteiligen Flammensperrelementes im Abstand zu einander halten.

Die herkömmlichen Abstandselemente werden herkömmlicherweise beim Zusammenbau einer mehrfach geschichteten Flammensperre lose zwischen die Flammensperrelemente gelegt. Die Abstandselemente sind hierbei beispielsweise aus einem geschlossenen drei- oder mehreckigen oder schlaufenähnlichen Drahtring gebildet.

Insbesondere bei Flammensperren mit größeren Durchmessern bieten die herkömmlichen Abstandshalter nur eine unzureichende mechanische Festigkeit. Bei einem Ausbau bzw. einer Reinigung können die relativ teuren Flammensperrelemente leicht zerstört werden. Bei starken Belastungen, insbesondere bei instabilen Detanationen, werden die Flammensperrelemente bei dem Einsatz der herkömmlichen Abstandshalter deformiert, sodass der Zwischenraum zwischen aneinander angrenzenden Flammenfilterelementen reduziert wird.

Aufgabe der Erfindung war es daher, eine verbesserte gattungsgemäße Flammensperre zu schaffen.

Die Aufgabe wird durch ein Flammensperrbauteil mit den Merkmalen des Hauptanspruchs dadurch gelöst, dass ein Abstandselement mindestens punktuell fest mit der Oberfläche des Flammensperrelementes verschweißt ist.

Durch die feste Verbindung eines Abstandselementes mit einem Flammensperrelement wird die mechanische Festigkeit der Flammensperrelemente wesentlich erhöht, sodass auch Flammensperrelemente mit größeren Abmessungen, z. B. bis zu 1.600 mm, ohne mechanische Beschädigungen ein- und ausgebaut, transportiert und gereinigt werden können.

Vorzugsweise erfolgt die Verbindung der Abstandselemente im Punktschweißverfahren, sodass die zum Gas- und Flüssigkeitsdurchtritt verfügbare Oberfläche des Flammensperrelementes nicht unnötig verringert wird.

Die Abstandselemente sind vorzugsweise so geformt, dass sie über die gesamte Oberfläche des entsprechenden Bandsicherungselementes verteilt Auflagepunkte bilden, sodass eine Durchbiegung der Bandsicherungen bei Druckbelastung verhindert wird. Im Unterschied hierzu bieten die herkömmlichen Abstandselemente nur ungleichmäßig verteilte Auflageflächen, die zudem teilweise nur im äußeren Umfangsbereich der Flammensperrelemente Auflagepunkte bieten.

Es ist besonders vorteilhaft, wenn die Auflagepunkte eines Abstandselementes auf der Oberfläche des entsprechenden Flammensperrelementes gleichmäßig verteilt sind. Das Abstandselement kann hierfür z.B. gitterförmig sein.

Die Abstandselemente können aus Drahtgitter, Drahtgewebe und/oder aus Rundstäben gebildet sein.

Die Erfindung wird nachfolgend anhand der beigefügten Zeichnungen nähert beschrieben. Es zeigen:
- **Figur 1 -**: Querschnittsansicht einer kompletten Flammensperre mit drei in Strömrichtung eines brennbaren Gases hintereinander angeordneten Flammensperrelementen und punktverschweißtem Abstandselement;
- **Figur 2 -**: Querschnittsansicht eines Flammensperrelementes mit punktverschweißtem Abstandselement;
- **Figur 3 -**: Draufsicht auf das Flammensperrelement aus der Figur 2;
- **Figur 4 -**: Draufsicht auf ein Abstandselement, das aus einem Drahtgewebe gebildet ist;
- **Figur 5 -**: Querschnittsansicht des Drahtgewebe-Abstandselementes aus der **Figur 4**
- **Figur 6 -**: Querschnittsansicht eines Flammensperrelementes mit ptinktverschweißtem Drahtgewebe-Abstandselement;
- **Figur 7 -**: Draufsicht auf das Flammensperrelement mit punktverschweißtem Drahtgewebe-Abstandselement aus der Figur 6;
- **Figur 8 -**: Ausschnitt einer Draufsicht auf ein Flammensperrelement in der Ausführungsform eines Bandsicherungselementes;
- **Figur 9 -**: Querschnittsansicht einer herkömmlichen Flammensperre mit drei in Strömungsrichtung eines brennbaren Gases hintereinander angeordneten Flammensperrelementen und ungleichmäßig ausliegenden Abstandselementen am äußeren und inneren Umfang der Flammenfilterelemente;
- **Figur 10 -**: Draufsicht und Querschnittsansicht auf ein dreieckförmiges Abstandselement;
- **Figur 11** -: Draufsicht und Querschnittsansicht eines schlaufenförmigen Abstandselementes;
- **Figur 12 -**: Querschnittsansicht einer Flammensperre mit drei in Strömungsrichtung eines brennbaren Gases hintereinander augeordneten Flammensperrelementen, die durch Druckbelastung deformiert sind.

Die Figur 1 lässt eine Flammensperre 1 mit drei in Strömungsrichtung eines brennbaren Gases hintereinander angeordneten Flammensperrelementen 2a, 2b, 2c erkennen, die in einen Umfassungskäfig 3 eingebaut sind. Der Umfassungskäfig 3 ist zweiteilig, sodass die Flammensperrelemente 2a, 2b, 2c leicht montiert und später zum Auswechseln und Reinigen demontiert werden können. Die beiden Teile des Umfassungskäfigs 3 werden durch eine Schraubverbindung 4 zusammengehalten.

Es ist erkennbar, dass jeweils zwischen zwei aneinander angrenzenden Flammensperrelementen 2a, 2b und 2b, 2c ein Zwischenraum mit Hilfe von Abstandselementen 5 sichergestellt wird.

Wenn eine Flamme auf die in der Regel kreisförmige Oberfläche der Flammensperre auftritt, wird diese mit Hilfe einer Vielzahl von Spalten in den Flammensperrelementen 2a, 2b und 2c so stark abgekühlt, dass sie zum Erlöschen kommt. Durch die Zwischenräume wird zudem eine turbulente Strömung sichergestellt, die das Abkühlen und Auslöschen der Flamme unterstützt.

Die Figur 2 lässt eine Querschnittsansicht eines Flammensperrbauteils mit einem Flammensperrelement 2 erkennen, auf dessen Oberfläche ein Abstandselement angeordnet ist. Erfindungsgemäß ist das Abstandselement 5 fest mit der Oberfläche des Flammensperrelementes 2 vorzugsweise durch Punktschweissverbindungen 6 verbunden. Auf diese Weise wird das Flammensperrbauteil stabilisiert und eine mechanische Beschädigung beim Ausbau oder der Reinigung sowie eine Deformation des Flammensperrbauteils beim Auftreffen einer Detonationswelle verhindert.

Die Figur 3 lässt das Flammensperrbauteil aus der Figur 2 in der Draufsicht erkennen. Es wird deutlich, dass das Abstandselement 2 aus einer Vielzahl paralleler Stäbe besteht, die im Abstand zueinander angeordnet und gleichmäßig über die gesamte Oberfläche des Flammensperrelementes 2 verteilt Auflagepunkte für ein angrenzendes Flammensperrbauteil bilden. Hierdurch wird eine Durchbiegung des Flammensperrelementes 2 bei Druckbelastung, insbesondere beim Auftreffen einer Detonationswelle wirkungsvoll verhindert.

Die Figur 4 lässt eine vorteilhafte Ausführungsform eines Abstandselementes 2 erkennen, das aus einem Drahtgewebe gebildet ist. An den Kreuzungspunkten des Drahtgewebes wird das Abstandselement 5 mit dem zugeordneten Flammensperrelement 2 punktverschweißt, wie aus den Querschnittsansichten der Figur 5 und 6 erkennbar ist.

Die Figur 7 lässt eine Draufsicht auf ein Flammensperrelement 2 mit dem drahtgitterförmigen Abstandselement 5 erkennen, dass gleichmäßig an jedem zweiten Kreuzungspunkt eine Punktschweißverbindung 6 mit dem Flammensperrelement 2 aufweist.

Die Figur 8 lässt ein Flammensperrelement 2 in der Ausführungsform eines Bandsicherungselementes im Ausschnitt als Draufsicht erkennen. Das Bandsicherungselement ist aus einem glatten Band 7 und einem darüberliegenden geriffelten Band 8 gebildet, die spiralförmig aufgewickelt sind. Das glatte Band 7 und das geriffelte Band 8 sind üblicherweise etwa 10 mm breit.

Die Riffelung in dem geriffelten Band 8 definiert die Spalten. Die Spaltweite SW liegt je nach Medium, für die das Bandsicherungselement konzipiert ist, im Bereich von weniger als 0,2 mm bis maximal 1,5 mm.

Die Figur 9 lässt eine herkömmliche Flammensperre 1 mit drei in Strömungsrichtung eines brennbaren Gases hintereinander Flammensperrelementen 2a, 2b und 2c erkennen, die in einem Umfassungskäfig 3 eingebaut sind. Im Unterschied zu der erfindungsgemäßen Flammensperre 1 sind die Abstandselemente 5 lose zwischen die Flammensperrelemente 2a, 2b und 2c eingelegt und liegen nur ungleichmäßig auf der Oberfläche des entsprechenden Flammensperrelementes 2a, 2b oder 2c auf.

Die Figur 10 zeigt eine Ausführungsform eines herkömmlichen dreieckförmigen Abstandselementes 9, das lose zwischen die Flammensperrelemente 2 eingelegt wird. Aus der Querschnittsdarstellung ist erkennbar, dass das Abstandselement 9 aus einem Runddraht gebildet ist.

Die Figur 11 lässt eine andere Ausführungsform eines herkömmlichen schlaufenförmigen Abstandselementes 10 erkennen, das ebenfalls lose zwischen die Flammensperrelemente 2 eingelegt wird und ungleichmäßig auf der Oberfläche des entsprechenden Flammensperrelementes 2 aufliegt. Die Querschnittsdarstellung lässt erkennen, dass das Abstandselement 10 ebenfalls aus einem Runddraht gebildet ist und die Auflagefläche im Querschnitt ungleichmäßig auf der Oberfläche des entsprechenden Flammensperrelementes 2 verteilt ist.

Wie aus der Querschnittsdarstellung einer Flammensperre 1 unter Druckbelastung z.B. bei einer Detonation erkennbar ist, erfolgt eine Verformung der Flammensperrelemente 2a und 2b unter Druckbelastung, sodass die Zwischenräume zwischen den Flammensperrelementen 2a, 2b und 2c überbrückt werden. Hierdurch kann es zu einem Flammendurchschlag kommen. Im Unterschied zu der in der Figur 1 dargestellten Flammensperre 1 mit gleichmäßig über die gesamte Oberfläche des entsprechenden Flammensperrelementes 2 aufliegendem Abstandselement 5 ist die Durchbiegung der Flammensperrelemente 2a und 2b möglich, weil die herkömmlichen Abstandselemente 9, 10 nur teilweise eine Auflage für das entsprechende Flammensperrelement 2a, 2b und 2c bilden. Bei der Verbindung des dreieckförmigen Abstandselementes 9 aus der Figur 10 befinden sich die Auflagepunkte nachteilig sogar nur im äußeren Umfangsbereich des Flammensperrelementes 2.

Durch die Verwendung des gleichmäßig über die gesamte Oberfläche des entsprechenden Flammensperrelementes 2 aufliegenden Abstandselementes 5 wird die Stabilität des Flammensperrbauteiles erhöht und ein konstanter Zwischenraum zwischen den aneinander angrenzenden Flammensperrbauteilen auch bei Druckbelastung sichergestellt.

## Patentansprüche

1. Flammensperrbauteil mit einem Flammensperrelement (2) mit einer Vielzahl von Spalten zum Auslöschen einer auf eine Oberfläche des Flammensperrelementes (2) auftreffenden Flamme, **gekennzeichnet durch** ein mindestens punktuell fest mit der Oberfläche des Flammensperrelementes (2) verschweißtes Abstandselement (5).

2. Flammensperrbauteil nach Anspruch 1, **dadurch gekennzeichnet, dass** das Abstandselement (5) so geformt ist, dass es über die gesamte Oberfläche des Flammensperrelementes (2) verteilt Auflagepunkte bildet und einer Durchbiegung der Flammensperrelemente (2) bei Druckbelastung einen erhöhten Widerstand entgegensetzt.

3. Flammensperrbauteil (2) nach Anspruch 2, **dadurch gekennzeichnet, dass** die Auflagepunkte des Abstandselementes (5) auf der Oberfläche des Flammensperretementes (2) gleichmäßig verteilt sind.

4. Flammensperrbauteil nach Anspruch 3, **dadurch gekennzeichnet, dass** das Abstandselement (5) gitterförmig ist.

5. Flammensperrbauteil nach Anspruch 2 oder 3, **dadurch gekennzeichnet, dass** das Abstandselement (5) ein Drahtgitter oder Drahtgewebe ist.

6. Flammensperrbauteil (2) nach einem der Ansprüche 1 bis 5, **dadurch gekennzeichnet, dass** das Abstandselement (5) aus Rundstäben gebildet ist.

7. Flammensperrbauteil nach einem der Ansprüche 1 bis 6, **dadurch gekennzeichnet, dass** das Abstandselement (5) jeweils mit der Oberfläche des Flammensperrelementes (2) punktverschweißt sind.

8. Flammensperrenanordnung (1) mit mindestens zwei in Strömungsrichtung eines brennbaren Gases hintereinander angeordneten Flammensperrbauteilen nach einem der vorhergehenden Ansprüche, so dass bei Verwendung das brennbare Gas die Flammsperrelemente (2) nacheinander durchströmt, mit wenigstens einem der Abstandselemente (5) zwischen Flammensperrelementen (2), um einen Zwischenraum zwischen aneinander angrenzenden Flammensperrelementen (2) zu bewirken.

## Claims

1. Flame barrier component having a flame barrier element (1) with a multiplicity of gaps for extinguishing a flame impinging on a surface of the flame barrier element (2), **characterized by** a spacer element (5) which is at least at certain points welded to the surface of the flame barrier element (2).

2. Flame barrier component according to Claim 1, **characterized in that** the spacer element (5) is shaped in such a way that it forms bearing points which are distributed over the entire surface of the flame barrier element (2) and provides increased resistance to bending of the flame barrier elements (2) under a compressive load.

3. Flame barrier component (2) according to Claim 2, **characterized in that** the bearing points of the spacer element (5) are distributed uniformly over the surface of the flame barrier element (2)

4. Flame barrier component according to Claim 3, **characterized in that** the spacer element (5) is in grid form.

5. Flame barrier component according to Claim 2 or 3, **characterized in that** the spacer element (5) is a wire grid or a woven wire fabric.

6. Flame barrier component (2) according to one of Claims 1 to 5, **characterized in that** the spacer element (5) is formed from round rods.

7. Flame barrier component according to one of Claims 1 to 6, **characterized in that** the spacer elements (5) are in each case spot-welded to the surface of the flame barrier element (2)

8. Flame barrier arrangement (1), having at least two flame barrier elements according to one of the preceding claims which are arranged one behind the other in the direction of flow of a combustible gas, so that in use the combustible gas flows through the flame barrier elements (2) one after the other, and having at least one of the spacer elements (5) between flame barrier elements (2) in order to produce a space between adjacent flame barrier elements (2).

## Revendications

1. Dispositif pare-flammes comprenant un élément pare-flammes (2) comportant une pluralité de fentes pour éteindre des flammes atteignant une surface extérieure de l'élément pare-flammes (2), **caractérisé par** un élément d'espacement (5) qui est au moins soudé ponctuellement et de façon fixe avec la surface extérieure de l'élément pare-flammes (2).

2. Dispositif pare-flammes, selon la revendication 1, **caractérisé en ce que** l'élément d'espacement (2) est formé de telle sorte que la totalité de la surface extérieure de l'élément pare-flammes (2) forme des points d'appui répartis et oppose une résistance augmentée à la flexion de l'élément pare-flammes (2) sous une charge de pression.

3. Dispositif pare-flammes selon la revendication 2, **caractérisé en ce que** les points d'appui de l'élément d'espacement (5) sont répartis uniformément sur la surface extérieure de l'élément pare-flammes (2).

4. Dispositif pare-flammes selon la revendication 3, **caractérisé en ce que** l'élément d'espacement (5) est en forme de grille.

5. Dispositif pare-flammes selon la revendication 2 ou 3, **caractérisé en ce que** l'élément d'espacement (5) est une grille en fil ou un tissu en fil.

6. Dispositif pare-flammes selon l'une des revendications 1 à 5, **caractérisé en ce que** l'élément d'espacement (5) est constitué de barreaux ronds.

7. Dispositif pare-flammes selon l'une des revendications 1 à 6, **caractérisé en ce que** chaque élément d'espacement (5) est soudé par points avec la surface extérieure de l'élément pare-flammes (2).

8. Agencement de pare-flammes (1) comprenant deux dispositifs pare-flammes disposés l'un derrière l'autre dans la direction d'un gaz combustible, selon l'une des revendications précédentes, de telle sorte que lors de l'utilisation le gaz combustible s'écoule successivement à travers les éléments pare-flammes (2), l'un au moins des éléments d'espacement (5) étant disposé entre les éléments pare-flammes (2) pour définir un espace intermédiaire entre les éléments pare-flammes (2) adjacents.
